# FASCICULE DE BREVET EUROPEEN

(11) **EP 2 308 790 B1**
(45) Date de publication et mention de la délivrance du brevet: **17.07.2013**
(21) Numéro de dépôt: 10187220.8
(22) Date de dépôt: 12.10.2010
(51) Int. Cl.: B66C 1/42, E04G 19/00

(54) **Dispositif de soulèvement d'une charge et ensemble de deux dispositifs de coffrage reliés par deux tels dispositifs de soulèvement**
Lasten-Hubvorrichtung und Anordnung von zwei Schalungsvorrichtungen, die durch solche Hubvorrichtungen miteinander verbunden sind
Device for lifting a load and assembly of two formwork devices connected by two such lifting devices

(30) Priorité: 12.10.2009 FR 0957125
(43) Date de publication de la demande: 13.04.2011
(73) Titulaire: Sateco, 86110 Mirebeau (FR)
(72) Inventeur: Micheneau, Patrick, 79300 Bressuire (FR); Braud, Thierry, 86190, Vouille (FR)
(74) Mandataire: Argyma

(56) Documents cités:
- DE-C1- 4 237 155
- FR-A1- 2 808 041
- GB-A- 1 243 049

## Description

La présente invention est relative à un dispositif de soulèvement d'une charge en deux points espacés de cette charge, du type comprenant, pour chacun desdits points, au moins un organe rigide de soulèvement relié par sa base audit point, les moyens de liaison de chaque organe rigide audit point étant adaptés pour permettre une inclinaison dudit organe de soulèvement vers l'autre desdits points dans le plan vertical défini par les deux points.

L'invention s'applique en particulier à la manutention des banches de coffrage de béton.

Classiquement, pour couler des parois verticales en béton, on délimite la paroi à l'aide de paires de dispositifs de coffrage dont les faces coffrantes sont tournées l'une vers l'autre. Ces dispositifs de coffrage peuvent être considérés par une banche ou par plusieurs banches, juxtaposées et/ou superposées, assemblées ensemble.

Ces dispositifs de coffrage sont maintenus à la verticale de leur plan d'appui, notamment à l'aide d'étais placés à l'arrière de ces dispositifs de coffrage.

Outre des étais, il est connu d'associer ces deux dispositifs de coffrage à deux à l'aide de deux dispositifs de liaison ou portiques (FR-A-2 808 041) fixés sur la rive supérieure des banches.

Chaque dispositif de liaison se présente sous la forme d'un compas comprenant une tête supérieure centrale et deux branches. Sur la tête sont articulées deux paires de bielles parallèles constituant lesdits organes rigides de soulèvement. L'autre extrémité de chaque paire de bielles est articulée sur une chape. Une tige verticale traverse la tête. Deux bielles d'écartement sont articulées d'une part à l'extrémité inférieure de cette tige, et d'autre part en un point intermédiaire de la bielle inférieure de chaque paire de bielles parallèles.

Ainsi, le soulèvement de la tige verticale provoque, grâce à l'agencement articulé décrit ci-dessus, l'ouverture du compas et l'écartement des deux chapes parallèlement à elles-mêmes.

Les deux portiques sont espacés l'un de l'autre le long du bord supérieur des dispositifs de coffrage. Par suite, le soulèvement simultané des deux tiges de suspension au moyen de deux élingues convergeant vers le haut vers un crochet de grue commun, tend à incliner les deux portiques l'un vers l'autre.

Pour éviter que ceci induise des efforts de flexion dans les portiques, le FR-A-2 808 041 précité propose que la base des chapes soit en outre articulée par rapport au bord supérieur des dispositifs de coffrage au moyen d'un second axe d'articulation perpendiculaire aux faces coffrantes. En effet, ceci permet aux portiques, lors du soulèvement, de s'incliner l'un vers l'autre dans le prolongement des deux élingues.

Un inconvénient de cette solution connue réside toutefois dans la complexité de réalisation de ces articulations supplémentaires, et donc dans un coût élevé des portiques.

L'invention a pour but de fournir une solution plus simple et moins coûteuse à réaliser, et néanmoins très fiable, pour permettre l'inclinaison des portiques l'un vers l'autre lors du soulèvement des deux dispositifs de coffrage.

A cet effet, l'invention a pour objet un dispositif de soulèvement du type précité, caractérisé en ce que lesdits moyens de liaison comprennent un ressort à lame(s) comportant au moins une lame de ressort adaptée pour fléchir vers l'autre desdits points.

Le dispositif de soulèvement suivant l'invention peut comporter une ou plusieurs des caractéristiques suivantes :
- la ou chaque lame est, au repos, contenue dans un plan sensiblement vertical perpendiculaire audit plan vertical ;
- le ressort à lame(s) comprend plusieurs lames de ressort accolées les unes aux autres ;
- l'extrémité inférieure de chaque organe de soulèvement est reliée au ressort à lame(s) associé par l'intermédiaire d'une articulation d'axe horizontal parallèle audit plan vertical défini par lesdits points ;
- chaque organe rigide de soulèvement appartient à un portique de soulèvement de deux charges juxtaposées ;
- chaque portique comprend un double parallélogramme articulé dont font partie les deux organes de soulèvement correspondants, et est muni d'un organe
de suspension coulissant agencé de manière qu'une traction vers le haut exercée sur cet organe de suspension provoque l'écartement des deux organes de soulèvement,
- chaque parallélogramme articulé est relié au ressort à lame(s) associé par une chape de fixation, de sorte qu'une traction exercée vers le haut sur l'organe de suspension provoque un écartement des deux chapes parallèlement à elles-mêmes ; et
- chaque ressort à lame(s) est fixé à chacune de ses extrémités par un ensemble de boulons.

L'invention a également pour objet un ensemble de deux dispositifs de coffrage à faces coffrantes planes parallèles, caractérisé en ce que les bords supérieurs des dispositifs de coffrage sont reliés par deux dispositifs de soulèvement tels que définis ci-dessus.

Un exemple de réalisation de l'invention va maintenant être décrit en regard des dessins annexés, sur lesquels :
- la Figure 1 représente, en vue de côté, un ensemble de deux dispositifs de coffrage conforme à l'invention, posé sur le sol ;
- la Figure 2 représente le même ensemble en vue de face ;
- la Figure 3 représente à plus grande échelle le détail III de la Figure 2 ;
- les Figures 4 à 6 sont des vues analogues respectivement aux Figures 1 à 3, alors que l'ensemble des deux dispositifs de coffrage est soulevé.

Les Figures 1 et 2 représentent un ensemble constitué de deux dispositifs de coffrage 1A et 1 B, de deux portiques 2.1 et 2.2 de soulèvement de ces dispositifs de coffrage, de deux élingues 3.1 et 3.2, et d'une chaîne de soulèvement 4 reliée à la flèche 5 d'une grue.

Dans la description qui suit, les références numériques suivies de la lettre A ou B se rapportent au dispositis de coffrage 1A ou 1B respectivement, les références numériques suivies de .1 ou .2 se rapportent au côté gauche ou droit, en considérant les Figures 2 et 5, de chaque dispositif de coffrage, et les références numériques sans suffixe sont génériques par rapport à ces situations.

Chaque dispositif de coffrage 1 a une forme générale plane et rectangulaire et présente une face avant coffrante lisse 6 tournée vers l'autre banche, ainsi qu'une face arrière munie de raidisseurs 7. Dans l'exemple représenté, chaque dispositif de coffrage est constitué de deux banches 8 et 9, juxtaposées et assemblées l'une à l'autre.

En pratique, chaque dispositif de coffrage est associé à divers accessoires tels que des étais arrières de support, des passerelles de circulation des ouvriers, etc. Ces accessoires n'ont pas été représentés dans un but de clarté des dessins.

Chaque portique 2 comprend deux ferrures verticales de soulèvement 10.1, 10.2 fixées rigidement, de façon amovible, sur le bord supérieur de chaque dispositif de coffrage, en deux points espacés l'un de l'autre. Les ferrures 10 font saillie vers le haut sur le bord supérieur des dispositifs de coffrage. Chaque ferrure forme une chape à section en U dont l'ouverture est tournée vers l'autre ferrure 10. Le rôle de ces chapes apparaîtra plus loin

Chaque portique 2 comprend en outre un compas 12 dont tous les axes d'articulation sont horizontaux et parallèles aux faces coffrantes 6. Ce compas comprend lui-même une tête 13 sur laquelle sont articulées les extrémités supérieures de deux paires de bielles parallèles 14, 15 et 16, 17. Les extrémités inférieures de ces bielles sont articulées sur deux chapes respectives 18, 19 à section en U, les ouvertures des U se faisant face.

Le compas 12 comprend aussi un dispositif 20 de suspension et d'écartement. Ce dispositif comprend une tige verticale de suspension 21 qui traverse en coulissant la tête 13 et est reliée à l'élingue 3 correspondante, ainsi que deux bielles d'écartement 22. Une extrémité de chaque bielle 22 est articulée à l'extrémité inférieure de la tige 21, et son autre extrémité est articulée en un point intermédiaire de la bielle inférieure 15, 17 respective de chacune des paires de bielles 14, 15 et 16, 17.

Les bielles 15, 17 et 22 forment un losange déformable, tandis que chaque paire de bielles 14, 15 et 16, 17 forme avec la tête 13 et la chape 18, 19 associée un parallélogramme déformable.

L'extrémité inférieure de chaque chape 18, 19 est reliée à l'extrémité supérieure de la ferrure 10 associée par un ressort à lames 24. Ce ressort est constitué par plusieurs lames d'acier à ressort 25 accolées les unes aux autres. Chaque lame est, au repos, contenue dans un plan vertical perpendiculaire aux faces coffrantes 6. Chaque ressort 24 est rigidement fixé à la ferrure 10 par un étau à quatre boulons 26 (Figures 3 et 6, tandis que son extrémité supérieure est disposée dans la chape 18, 19 associée et rigidement fixée à celle-ci par deux boulons 27.

Au repos (Figures 1 à 3), les dispositifs de coffrage 1A et 1B sont posées sur le sol 28, parallèlement l'un à l'autre et avec leurs faces coffrantes 6 espacées de la distance d égale à l'épaisseur d'un voile de béton 29 à couler. Les deux compas 12 sont en position fermée, avec les bielles 14 à 17 faiblement inclinées sur la verticale et les bielles de chaque paire en contact mutuel, la tige 21 en position basse et les ressorts 24 au repos.

Lorsque le voile 29 est prêt à être décoffré, les deux élingues 3 sont accrochées à l'extrémité supérieure des deux tiges 21, et la chaîne 4 est relevée par la grue.

Dès que les deux dispositifs de coffrage 1 quittent le sol, les bielles 22 provoquent l'écartement des paires de bielles 14 à 17. Du fait des deux parallélogrammes formés par ces paires de bielles, les deux chapes 18 et 19 s'écartent parallèlement à elles-mêmes en se soulevant. Ceci provoque finalement l'écartement des deux dispositifs de coffrage l'un de l'autre dès le début de leur soulèvement, tout en conservant la stabilité de ceux-ci.

Simultanément (Figures 1 et 5), la tension des deux élingues 3.1 et 3.2 et la flexibilité des ressorts 24 ont pour conséquence que les deux portiques 2 s'inclinent l'un vers l'autre dans le prolongement des élingues. Ainsi, aucune contrainte de flexion substantielle ne s'exerce sur les portiques.

Les ressorts 24 et leur fixation par un simple ensemble de boulons permet d'obtenir ce résultat de manière particulièrement simple, économique à réaliser et fiable, avec un retour automatique de ces ressorts en position de repos.

## Revendications

1. Dispositif de soulèvement d'une charge (1) en deux points espacés de cette charge, du type comprenant, pour chacun desdits points, au moins un organe rigide de soulèvement (14 à 17) relié par sa base audit point, les moyens de liaison de chaque organe rigide audit point étant adaptés pour permettre une inclinaison dudit organe de soulèvement vers l'autre desdits points dans le plan vertical défini par les deux points, **caractérisé en ce que** lesdits moyens de liaison comprennent un ressort à lame(s) (24) comportant au moins une lame de ressort (25) adaptée pour fléchir vers l'autre desdits points.

2. Dispositif de soulèvement suivant la revendication 1, **caractérisé en ce que** la ou chaque lame (25) est, au repos, contenue dans un plan sensiblement vertical perpendiculaire audit plan vertical.

3. Dispositif de soulèvement suivant la revendication 1 ou 2, **caractérisé en ce que** le ressort à lame(s) (24) comprend plusieurs lames de ressort (25) accolées les unes aux autres.

4. Dispositif de soulèvement suivant l'une quelconque des revendications 1 à 3, **caractérisé en ce que** l'extrémité inférieure de chaque organe de soulèvement (14 à 17) est reliée au ressort à lame(s) (24) associé par l'intermédiaire d'une articulation d'axe horizontal parallèle audit plan vertical défini par lesdits points.

5. Dispositif de soulèvement suivant l'une quelconque des revendications 1 à 4, **caractérisé en ce que** chaque organe rigide de soulèvement (14 à 17) appartient à un portique (2) de soulèvement de deux charges juxtaposées (1A, 1B).

6. Dispositif de soulèvement suivant la revendication 5, **caractérisé en ce que** chaque portique (2) comprend un double parallélogramme articulé dont font partie les deux organes de soulèvement correspondants (14 à 17), et est muni d'un organe de suspension coulissant (21) agencé de manière qu'une traction vers le haut exercée sur cet organe de suspension provoque l'écartement des deux organes de soulèvement.

7. Dispositif de soulèvement suivant la revendication 6, **caractérisé en ce que** chaque parallélogramme articulé (14 à 17) est relié au ressort à lame(s) (24) associé par une chape de fixation (18, 19), de sorte qu'une traction exercée vers le haut sur l'organe de suspension (21) provoque un écartement des deux chapes (18, 19) parallèlement à elles-mêmes,

8. Dispositif de soulèvement suivant l'une quelconque des revendications 1 à 7, **caractérisé en ce que** chaque ressort à lame(s) (24) est fixé à chacune de ses extrémités par un ensemble de boulons (26, 27).

9. Ensemble de deux dispositifs de coffrage (1A, 1B) à faces coffrantes (6) planes et parallèles, **caractérisé en ce que** les bords supérieurs des deux sont dispositifs de coffrage reliés par deux dispositifs de soulèvement suivant l'une quelconque des revendications 5 à 8.

## Patentansprüche

1. Vorrichtung zum Heben einer Last (1) an zwei beabstandeten Punkten dieser Last, umfassend für jeden der Punkte mindestens ein starres Hubelement (14 bis 17), das mit seiner Basis mit dem Punkt verbunden ist, wobei Mittel zur Verbindung jedes starren Elements mit dem Punkt derart angepasst sind, dass sie eine Neigung des Hubelements zu dem anderen der Punkte in der von den beiden Punkten definierten Vertikalebene ermöglichen, **dadurch gekennzeichnet, dass** die Verbindungsmittel eine Blattfeder (24) besitzen, umfassend mindestens ein Federblatt (25), das dazu angepasst ist, sich zum anderen der Punkte zu biegen.

2. Hubvorrichtung nach Anspruch 1, **dadurch gekennzeichnet, dass** das oder jedes Federblatt (25) in Ruhestellung in einer im Wesentlichen vertikalen Ebene senkrecht auf die Vertikalebene enthalten ist.

3. Hubvorrichtung nach Anspruch 1 oder 2, **dadurch gekennzeichnet, dass** die Blattfeder (24) mehrere Federblätter (25) umfasst, die miteinander verbunden sind.

4. Hubvorrichtung nach einem der Ansprüche 1 bis 3, **dadurch gekennzeichnet, dass** das untere Ende jedes Hubelements (14 bis 17) mit der Blattfeder (24) verbunden ist, die mit Hilfe eines Gelenks mit Horizontalachse parallel zu der von den Punkten definierten Vertikalebene angelenkt ist.

5. Hubvorrichtung nach einem der Ansprüche 1 bis 4, **dadurch gekennzeichnet, dass** jedes starre Hubelement (14 bis 17) einem Portalhubwagen (2) zum Heben von zwei nebeneinander angeordneten Lasten (1 A, 1 B) angehört.

6. Hubvorrichtung nach Anspruch 5, **dadurch gekennzeichnet, dass** jeder Portalhubwagen (2) ein doppeltes, angelenktes Parallelogramm umfasst, dem die beiden entsprechenden Hubelemente (14 bis 17) angehören, und mit einem Gleitaufhängungselement (21) versehen ist, das derart vorgesehen ist, dass ein auf dieses Aufhängungselement ausgeübter Zug nach oben die Beabstandung der beiden Hubelemente bewirkt.

7. Hubvorrichtung nach Anspruch 6, **dadurch gekennzeichnet, dass** jedes angelenkte Parallelogramm (14 bis 17) mit der Blattfeder (24) verbunden ist, die mit einem Befestigungsbügel (18, 19) angelenkt ist, so dass ein auf das Aufhängungselement (21) ausgeübter Zug nach oben eine Beabstandung der beiden Bügel (18, 19) parallel zu sich selbst bewirkt.

8. Hubvorrichtung nach einem der Ansprüche 1 bis 7, **dadurch gekennzeichnet, dass** jede Blattfeder (24) an jedem ihrer Enden mit einer Gesamtheit von Bolzen (26, 27) befestigt ist.

9. Gesamtheit von zwei Schalungsvorrichtungen (1 A, 1 B) mit flachen und parallelen Schalungsflächen (6), **dadurch gekennzeichnet, dass** die oberen Ränder der beiden Schalungsvorrichtungen durch zwei Hubvorrichtungen nach einem der Ansprüche 5 bis 8 verbunden sind.

## Claims

1. Device for lifting a load (1) at two points spaced apart on this load, of the type comprising, for each of said points, at least one rigid lifting member (14 to 17) connected by its base to said point, the connecting means of each rigid member for said point being adapted to allow said lifting member to be inclined towards said points in the vertical plane defined by the two points, **characterised in that** said connecting means comprise a leaf spring (24) comprising at least one spring leaf (25) adapted to bend towards the other of said points.

2. Lifting device according to claim 1, **characterised in that** the or each leaf (25) is, at rest, held within a substantially vertical plane which is perpendicular to said vertical plane.

3. Lifting device according to claim 1 or 2, **characterised in that** the leaf spring (24) comprises a plurality of spring leaves (25) connected to one another.

4. Lifting device according to any one of claims 1 to 3, **characterised in that** the lower end of each lifting member (14 to 17) is connected to the leaf spring (24) by means of a joint which has a horizontal axis and is parallel to said vertical plane defined by said points.

5. Lifting device according to any one of claims 1 to 4, **characterised in that** each rigid lifting member (14 to 17) is part of a gantry (2) for lifting two loads (1A, 1 B) side by side.

6. Lifting device according to claim 5, **characterised in that** each gantry (2) comprises an articulated double parallelogram of which the two corresponding lifting members (14 to 17) are part, and is equipped with a sliding suspension member (21) arranged such that upward traction exerted on this suspension member causes the two lifting members to move apart.

7. Lifting device according to claim 6, **characterised in that** each articulated parallelogram (14 to 17) is connected to the leaf spring (24) by a fixing fork joint (18, 19) such that upward traction exerted on the suspension member (21) causes the two fork joints (18, 19) to move apart in a mutually parallel manner.

8. Lifting device according to any one of claims 1 to 7, **characterised in that** each leaf spring (24) is fixed on each of his ends by an assembly of bolts (26, 27).

9. Assembly of two formwork devices (1A, 1 B) having planar and parallel formwork faces (6), **characterised in that** the upper edges of the two formwork devices are connected by two lifting devices according to any one of claims 5 to 8.
